# EUROPÄISCHE PATENTANMELDUNG

(11) **EP 0 032 114 A2**
(43) Veröffentlichungstag der Anmeldung: **15.07.1981**
(21) Anmeldenummer: 81100015.7
(22) Anmeldetag: 05.01.1981
(51) Int. Cl.: A45D 1/04, A45D 4/12

(54) **Lockenformer**

(30) Priorität: 08.01.1980 DE 3000459
(71) Anmelder: ICOMAG Trust Reg., FL-9490 Vaduz (LI)
(72) Erfinder: Bertschi, Ernst, CH-8400 Winterthur (CH)
(74) Vertreter: Hain, Leonhard (DE)

(57) **Zusammenfassung**

Bei einem Lockenformer ist ein mit radial abstehenden Zinken (12) versehener Lockenwickler (6) vom beheizbaren Formerstab abziehbar. Damit die beheizbare Oberfläche (3) des Formerstabes (2) zum Erwärmen der Haarlocken möglichst voll wirksam wird, ist die Hülse des Lockenwicklers in größeren Bereichen durchbrochen und der Lockenwickler auf dem Formerstab gegen radiale Drehung arretiert. Dies wird dadurch erreicht, daß der Formerstab (2) nach außen offene Längsnuten (4) und der Lockenwickler (6) nach innen. abstehende, in die Längsnuten passende Führungsstege (8) aufweist.

## Beschreibung

Die Erfindung betrifft einen Lockenformer mit einem in Verlängerung eines Handgriffes ausgebildeten, beheizbaren Formerstab sowie einem auf diesen Formerstab aufschieb- und abziehbaren Lockenwickler aus einer radial abstehende Zinken bzw. Borstenbüschel tragenden Hülse.

Bei einem bekannten Lockenformer dieser Art (DE-OS 28 13 859) ist der Lockenwickler auf über einen Handgriff vorstehenden Haltestäben aufschiebbar. Der Lockenwickler kann daher nach dem Eindrehen der Haare in der gebildeten Haarlocke verbleiben, während der Handgriff mit dem Heizelement abgezogen und mit einem weiteren Lockenwickler bestückt werden kann. Diese Lockenwickler bestehen aus einem Kern mit einer Zentralbohrung oder seitlichen Aufstecknuten sowie von der Außenfläche abstehenden Zinken. Da das Aufschieben der Lockenwickler durch einen Hohlraum des Handgriffes von hinten her erfolgt, ist dieser Lockenformer aufwendig und kompliziert herzustellen. Auch die Erwärmung des Lockenwicklers selbst und damit der zu formenden Haare läßt zu wünschen übrig, weil die vom Heizelement erzeugte Wärme nur über wärmeleitende Elemente wirksam wird. Bei einem anderen Lockenformer (DE-GM 78 07 312) kann an einem Warmluftgebläse eine Aufsteokhülse angebracht werden, die von mehreren, kreisförmig angeordneten Sektorstäben mit dazischenliegenden Schlitzen gebildet ist. Auf diese Aufsteckhülse ist ein Lockenwickler aus einer Außenhülse, einem Innenstab und diese beiden Elemente verbindenden Speichenwänden aufschiebbar. Vor allem der in diesem Falle zu verwendende Lockenwickler ist recht aufwendig herzustellen. Zum Aufstecken und Abnehmen dieses Lockenwicklers von der Aufsteckhülse ist außerdem Geschicklichkeit und besondere Aufmerksamkeit notwendig. Schließlich läßt sich in diesem Gerät kein Heizelement unterbringen. Zur Erwärmung der Haare steht nur Heißluft zur Verfügung, die auch in die angrenzenden liaarbereiche bläst.

Der Erfindung liegt nun die Aufgabe zugrunde, einen Lockenformer so zu verbessern, daß besonders einfache und daher billige Lockenwickler, die zudem eine besonders intensive Erwärmung der zu formenden Haare ermöglichen, verwendbar sind.

Zur Lösung dieser Aufgabe ist ein Lockenformer der eingangs genannten Art gemäß der Erfindung dadurch gekennzeichnet, daß die Hülse des Lockenwicklers zwischen den Zinken bzw. Borstenbüscheln Durchbrechungen aufweist, die die beheizbare Oberfläche des Formerstabes teilweise freilegenund der Lockenwickler auf dem Formerstab gegen radiale Drehung arretierbar ist.

Bei einem Lockenformer dieser Art ist es möglich, im Formerstab das Heizelement unterzubringen, wodurch eine intensive und rasche Erwärmung seiner Oberfläche erreicht wird, von der die Wärme durch die Durchbrechungen des Lockenwicklers direkt an die zu formenden Haare abgegeben werden kann.

Ein besonders einfacher Lockenwickler entsteht, wenn die Hülse im wesentlichen von Führungsstegen, die auf den Umfang mittels Ringkörper fixiert sind, gebildet ist. Die Führungsstege dienen dann zugleich als Zinken- bzw. Borstenträger. Auf diese Weise wird der Großteil der Formerstab-Oberfläche an die zu formenden Haare herangebracht, wodurch die Heizleistung besser ausgewertet werden kann, weil die Heizflächen bei einem Lockenwickler mit einer korbähnlichen Hülse mit ihren großflächigen Durchbrechungen besonders groß ist. Zur Herstellung eines solchen Hülsenkorbes ist nur wenig Werkstoff erforderlich und da auch der Formvorgang keine Schwierigkeiten bereitet, läßt sich dieser Lockenwickler besonders günstig und preiswert herstellen. Zudem erleichtern die Führungsstege das Auf- und Abschieben des Lockenwicklers.

Um zu verhindern, daß beim Abziehen des Lockenwicklers die Fingerspitzen der den Lockenformer benutzenden Person mit dem heißen Formerstab in Berührung kommen, sieht eine weitere Ausführungsform eine Abschubeinrichtung vor, bei der eine den Formerstab in IIandgriffnähe umgebende Abschubhülse entgegen einer Druckfeder in der Gebrauchsstellung verriegelbar und zum Abschieben des Lockenwicklers wieder lösbar ist.

Durch diese Einrichtung werden die Abschubhülse und damit der Lockenwickler eine gewisse Strecke vom Formerstab abgeschoben, so daß das nunmehr freie Ende des Lockenwicklers ohne Gefahr erfaßt und vollständig abgezogen werden kann.

Die Erfindung wird nachfolgend anhand von Ausführungsbeispielen, die auch in der Zeichnung dargestellt sind, näher beschrieben. Es zeigen:
Fig. 1 eine Ansicht eines Lockenformers mit iufgestecktem Lockenwickler,
Fig. 2 einen Längsschnitt durch einen vergrößerten Lockenwickler,
Fig. 3 einen Querschnitt nach der Linie III-III der Fig. 2,
Fig. 4 einen Vertikalschnitt durch einen Lockenformer mit einer Abschubeinrichtung in Abschubstellung und
Fig. 5 einen Horizontalschnitt durch diesen Lockenformer.

Der dargestellte Lockenformer besteht aus einem Handgriff 1 mit einer elektrischen Zuleitung (nicht gezeichnet) für ein Heizelement (nicht sichtbar) im Inneren eines Formerstabes 2, der von einem Ende des IIandgriffes absteht. Dieser Formerstab 2 ist im Querschnitt im wesentlichen kreisförmig. Seine geschlossene Oberfläche 3; zweckmäßig von einem metallischen Mantel gebildet, weist auf den Umfang verteilte Längsnuten 4 auf, deren Querschnittsform rechteckig oder auch halbkreisförmig sein kann. Zur Unterbringung des Heizelementes ist im Formerstab, der aus einem gut wärmeleitenden Material besteht, ein Hohlraum vorgesehen. Ein auf diesen Formerstab aufschiebbarer Lockenwickler 6 (Fig. 1), ist in den Fig. 2 und 3 vergrößert dargestellt. Eine Anzahl von auf den Umfang verteilten Führungsstegen 8, beispielsweise aus Kunststoff, bilden mit den Ringkörpern 9 und 11 eine korbähnliche Hülse, wobei die Zinken 12 in Reihen von den Führungsstegen 8 abstehen. Die Führungsstege sind sowohl in der Form als auch in der Anordnung den Längsnuten angepaßt, so daß der Lockenwickler 6 auf den Formerstab aufschiebbar ist (Fig. 1). Dabei bleibt ein Großteil der Oberfläche des Formerstabes frei und sichtbar. Im Ausführungsbeispiel sind acht Führungsstege 8 mit den Zinken 12 vorhanden. Ihre Stabilität wird von den Ringkörpern 9 und 11. gewährleistet, in die die Enden der Stege eingeformt sind. Der Ringkörper 9 am Aufsteckende weist eine Vertiefung 14 zum Ansetzen auf den Handgriff auf, während der Ringkörper 11 stirnseitig durch eine Wand 15 geschlossen ist. Ein mittlerer Ringkörper 10 kann die Führungsstege noch versteifen, um ihr Verbiegen zu verhindern, wenn der Lockenwickler nicht auf den Formerstab aufgeschoben ist.

Um die Führung bzw. die Lagesicherung des Lockenwicklers auf dem Formerstab noch zu verbessern, können einige Längsnuten zusätzliche Bodenrillen (nicht sichtbar) und die entsprechenden Führungsstege dazu passende Rippen 17 aufweisen. Das Einschieben der Führungsstege in die Längsnuten wird schließlich noch dadurch erleichtert, daß die Stegenden am Einschubende Schrägflächen 18 aufweisen. Der gezeigte Lockenwickler kann aus einem Formstück bestehen. Andererseits können die Führungsstege mit ihren Zinkenreihen aber auch einzeln geformt und dann mit den Ringkörpern zusammengesetzt sein. Die Ringkörper können auch an anderen Stellen vorgesehen sein. In den meisten Fällen werden sogar zwei Ringkörper ausreichen, wenn beispielsweise der mittlere Ringkörper 10 mehr zum Aufsteckende hin verschoben wird, wodurch dann der Ringkörper 9 überflüssig wird. Auch die Ringkörper können mit Zinken bestückt sein.

Bei einem nur aus Führungsstäben und Ringkörpern bestehenden Lockenwickler können die Führungsstege eine Höhe aufweisen, die etwa der Tiefe der Längsnuten entspricht. In diesem Falle ist die freigelegte Oberfläche des Formerstabes mit den Außenflächen bzw. den Zinkenböden der Führungsstege etwa bündig, so daß die beheizte Oberfläche auch möglichst nahe an die Haare herangebracht werden kann.

Es ist nicht immer notwendig, daß sich die Längsnuten auf die gesamte Länge des Formerstabes erstrecken. Für die Halterung eines Lockenwicklers kann schon ein Teilstück genügen. Die Führungsstege sind dann entsprechend verkürzt, was beim Hülsenkorb dadurch geschehen kann, daß die Stege entsprechend abgesetzt werden.

Wenn beim Lockenformer gemäß den Fig. 1 bis 3 die Führungsstege auch in ihrer vollen Höhe in die Längsnuten des Formerstabes eingreifen, so besteht auch die Möglichkeit, daß sie noch tiefer oder auch höher als die Formerstab-Oberfläche liegen. Der Lockenwickler kann auch aus einer dünnwandigen Hülse in der Weise gefertigt sein, daß der IIülsenmantel bis auf an den Enden stehenbleibenden Ringkörpern, wie 9 und 11, der Länge nach aufgeschlitzt wird, um die Formerstab-Oberfläche in größerem Umfang freizumachen. In diesem Falle befinden sich dann die die Zinken tragenden Mantelabschnitte der Hülse auf dem Formerstab. Zur Arretierung dieses Lockenwicklers gegen Drehung auf dem Formerstab kann ein in den Handgriff eingreifender Hülsenfortsatz oder ein von der IIülse nach innen abstehender Zapfen oder eine Leiste, die in eine Längsnut des Formerstabes eingreift, vorgesehen sein.

Wird der einfachere Lockenwickler gemäß den Fig.1 bis 3 nach dem Einrollen einer IIaarlocke vom Formerstab dadurch abgezogen, daß der Lockenwickler am Ringkörper 11 mit den Fingern der freien Hand erfaßt und der Formerstab mit dem Handgriff herausgezogen wird, so sieht der Lockenformer gemäß den Fig. 4 und 5 eine zusätzliche Abschubeinrichtung vor, um so die Gefahr des Berührens des heißen Formerstabes mit den Fingern beim Abziehen des Lockenwicklers zu verhindern. Dazu ist auf einem Dorn 20 eines im Handgriff 1 gelagerten Isolierrohres 21 eine Abschubhülse 22 längsverschiebbar gelagert. Eine Muffe 23 dieser Abschubhülse umgreift mit geringem Abstand den Formerstab 2, der auf dem Dorn 20 aufgezogen und in dem der Heizstab (nicht gezeichnet) untergebracht ist. Ein innerer Anschlagring 24 der Abschubhülse schlägt in Abschubstellung (Fig. 4) gegen den Formerstab. An einem Umfangsabschnitt weist die Abschubhülse noch einen in den Handgriff hineinragenden Verriegelungskeil 25 auf, der auf der Oberfläche des Isolierrohres 21 aufliegt. Dieses Isolierrohr sitzt mittels der Endverdickungen 28 im Handgriffsgehäuse fest. Eine zwischen dem Anschlagring 24 der Abschubhülse 22 und dem Isolierrohr 21 eingesetzte Druckfeder 30 belastet die Abschubhülse in Richtung Abschubstellung (Fig. 4). Die Länge der Abschubhülse ist zweckmäßig so, daß ihr freies Ende sich noch in der äußersten Abschubstellung innerhalb einer Stirnabdeckung 32 des Handgriffes 1, der an diesem Ende erweitert ist, befindet. Der Verriegelungskeil 25 weist nahe seinem freien Ende 34 eine Ausnehmung 33 auf. Eine Lagerachse 35 ist in am Isolierrohr ausgebildeten Lagerschalen 36 (Fig. 5) gelagert. Auf dieser Lagerachse sitzt ein Wippenhebel 37, an dessen äußerem Ende 38 ein durch das IIandgriffsgehäuse ragender Druckknopf 40 befestigt ist, während an seinem inneren Ende 39 ein Verriegelungshalcen 41 vorgesehen ist. An diesem Hakenende ist noch ein Federblatt 43 befestigt, das nach auswärts gegen die Innenfläche des IIandgriffgehäuses gebogen ist, sich dort abstützt und den Wippenhebel gegen das Isolierrohr drückt.

Wird nun ein Lockenwickler 6 auf den Formerstab 2 aufgeschoben, dann kommt sein Ringkörper 9 zunächst mit der in Aussehubstellung befindlichen Abschubhülsen-Muffe 23 in Anschlag (Fig. 4). Um den Lockenwickler sodann in seine Arbeitsstellung zu schieben (Fig. 4, gestrichelt), wird die Abschubhülse 22 entgegen der Druckfeder in den Handgriff zurückgeschoben, wobei der Verriegelungskeil 25 auf dem Isolierrohr 21 entlanggleitet und dabei die Querachse 35 unterläuft und den Wippenhebel 37 mit seinem Ende 39 anhebt, bis schließlich der Haken 11 in die Ausnehmung 33 einrastet und den Verriegelungskeil und damit auch die Abschubhülse in dieser Verriegelungsstellung (Fig. 4, gestrichelt) festhält. Der keilförmige Anstieg des Verriegelungskeiles 25 sorgt dafür, daß der Druckknopf 40 in seiner Anhubstellung bleibt. In dieser Stellung ist der Lockenformer mit seinem aufgeschobenen Lockenwickler gebrauchsfertig. Ist eine Haarlocke durch Drehen des Handgriffes und damit des Lockenwicklers geformt und genügend erwärmt, dann genügt ein Fingerdruck auf den Druckknopf 40, um die Verriegelung 41, 33 und damit die Abschubhülse 22 zu lösen, die unter dem Einfluß der Druckfeder 30 nach außen schnellt und dabei den Lockenwickler um die Ausschubstrecke, beispielsweise um 10 bis 30 mm, vom Formerstab abschiebt. Das freie Ende des Lockenwicklers befindet sich jetzt in genügend großem Abstand vom erhitzten Formerstab und kann gefahrlos erfaßt und abgezogen werden.

## Patentansprüche

1. Lockenformer mit einem in Verlängerung eines Handgriffes ausgebildeten, beheizbaren Formerstab sowie einem auf diesen Formerstab aufschieb- und abziehbaren Lockenwickler aus einer radial abstehende Zinken bzw. Borstenbüschel tragenden IIülse, dadurch gekennzeichnet, daß die Hülse des Lockenwicklers (6) zwischen den Zinken (12) bzw. Borstenbüscheln Durchbrechungen aufweist, die die beheizbare Oberfläche des Formerstabes (2) teilweise freilegen und der Lockenwickler (6) auf dem Formerstab gegen radiale Drehung arretierbar ist.

2. Lockenformer nach Anspruch 1, dadurch gekennzeichnet, daß der Formerstab (2) mindestens eine nach außen offene Längsnut (4) und der Lockenwickler (6) nach innen abstehende, in die Längsnuten passende Führungsstege (8) aufweist.

3. Lₒckenformer nach Anspruch 1 oder 2, dadurch gekennzeichnet, daß die Hülse des Lockenwicklers (6) von einer Anzahl von im Abstand voneinander verlaufenden Führungsstegen (8) und einigen diese Führungsstege auf den Umfang fixierenden Ringkörpern (9, 10, 11) gebildet ist und der Formerstab (2) mindestens die gleiche Anzahl von Längsnuten (4) aufweist.

4. Lockenformer nach Anspruch 3, dadurch gekennzeichnet, daß die Führungsstege (8) die Träger für die Zinken (12) bzw. Borstenbüschel sind.

5. Lockenformer nach einem der Ansprüche 1 bis 4, dadurch gekennzeichnet, daß die Hülse des Lockenwicklers an einem Ende eine geschlossene Stirnwand (15) aufweist.

6. Lockenformer nach einem der Ansprüche 1 bis 5, dadurch gekennzeichnet, daß die Hülse und/oder die Führungsstege am Einschubende Schrägflächen (18) aufweisen.

7. Lockenformer nach einem der Ansprüche 1 bis 6, dadurch gekennzeichnet, daß einige der Längsnuten des Formerstabes Rillenböden und die dazugehörigen Führungsstege des Lockenwicklers angepaßte Führungsrippen (17) aufweisen.

8. Lockenformer nach einem der Ansprüche 1 bis 7, dadurch gekennzeichnet, daß eine den Formerstab (2) mit seiner Muffe (23) umschließende Abschubhülse (22) vorgesehen ist, die zwischen einer Abschubstellung (Fig. 4) und einer Verriegelungsstellung (Fig. 4, gestrichelt) entgegen einer in Ausschubrichtung wirkenden Druckfeder (30) verschiebbar und durch einen von Hand zu betätigenden Druckknopf (40) aus der Verriegelung lösbar ist.

9. Lockenformer nach Anspruch 8, dadurch gekennzeichnet, daß die Abschubhülse (22) mit einem in den Handgriff hineinragenden Verriegelungskeil (25) mit einer Ausnehmung (33) ausgerüstet ist und ein um eine Lagerachse (35) schwenkbarer Wippenhebel (37) an seinem inneren Ende (39) einen Verriegelungshaken (41) zum Eingriff in die Ausnehmung (33) sowie am anderen Hebelende einen Druckknopf (40) aufweist.

10. Loclcenformer nach Anspruch 9, dadurch gekennzeichnet, daß der Wippenhebel (37) mittels eines am Handgriffgehäuse abgestützten Federblattes in Richtung Verriegelungsstellung belastet ist.

11. Lockenformer nach Anspruch 9, dadurch gekennzeichnet, daß die Lagerachse (35) des Wippenhebels in Lagerschalen (36), die an einem im Handgriff (1) festsitzenden Isolierrohr (21) ausgebildet sind, gelagert ist.

12. Lockenformer nach einem der Ansprüche 1 bis 11, dadurch gekennzeichnet, daß die Abschubhülse (22) mit einem Anschlagring (24) zur Abstützung der Druckfeder (30) sowie zum Anschlag am Formerstab (2) in der Abschubstellung ausgestattet ist.

13. Lockenformer nach einem der Ansprüche 8 bis 12, dadurch gekennzeichnet, daß die Druckfeder (30) mit ihrem anderen Ende am Isolierrohr (21) abgestützt ist.
